# EUROPÄISCHE PATENTSCHRIFT

(11) **EP 3 513 457 B1**
(45) Veröffentlichungstag und Bekanntmachung des Hinweises auf die Patenterteilung: **02.12.2020**
(21) Anmeldenummer: 17772633.8
(22) Anmeldetag: 13.09.2017
(51) Int. Cl.: H01Q 3/01, H01Q 3/44, H01Q 19/08, H01Q 1/36, H01Q 13/02, H01Q 13/06

(54) **ANTENNENEINRICHTUNG UND VERFAHREN ZUM ABSTRAHLEN VON ELEKTROMAGNETISCHEN WELLEN MIT DER ANTENNENEINRICHTUNG**
ANTENNA DEVICE AND METHOD FOR EMITTING ELECTROMAGNETIC WAVES USING THE ANTENNA DEVICE
DISPOSITIF D'ANTENNE ET PROCÉDÉ DE RAYONNEMENT D'ONDES ÉLECTROMAGNÉTIQUES AVEC LE DISPOSITIF D'ANTENNE

(30) Priorität: 15.09.2016 DE 102016117424
(43) Veröffentlichungstag der Anmeldung: 24.07.2019
(73) Patentinhaber: ALCAN Systems GmbH, 64293 Darmstadt (DE)
(72) Erfinder: REESE, Roland, 64285 Darmstadt (DE); JOST, Matthias, 55122 Mainz (DE); NICKEL, Matthias, 64289 Darmstadt (DE); MAUNE, Holge, 64289 Darmstadt (DE); JACOBY, Rolf, 61191 Rosbach (DE)
(74) Vertreter: Habermann Intellectual Property Partnerschaft von Patentanwälten mbB
(86) Internationale Anmeldenummer: PCT/EP2017/073048
(87) Internationale Veröffentlichungsnummer: WO 2018/050711

(56) Entgegenhaltungen:
- US-A- 4 809 011
- US-A- 5 450 092
- US-A1- 2004 160 382
- US-A1- 2010 060 521
- US-B1- 9 366 938

## Beschreibung

Die Erfindung betrifft eine Antenneneinrichtung zum Abstrahlen von elektromagnetischen Wellen mit einem Wellenleiter, der zwei parallel zueinander angeordnete Platten aus elektrisch leitendem Material aufweist, zwischen denen ein dielektrisches Material angeordnet ist, und mit einer Einspeiseeinrichtung, mit der elektromagnetische Wellen in den Wellenleiter eingekoppelt werden können, die sich dann entlang des Wellenleiters ausbreiten und an einem von der Einspeiseeinrichtung beabstandeten Rand des Wellenleiters abgestrahlt werden.

Aus der Praxis ist eine große Anzahl von unterschiedlichen Antennen bekannt, mit denen elektromagnetische Wellen abgestrahlt oder empfangen werden können. US4809011 A, US5450092 A, US 9366938 B1, US 2004/160382, US 2010/060521 offenbaren einige Beispiele von solchen Antennen. Die unterschiedlichen Antenneneinrichtungen sind dabei an unterschiedliche Wellenlängenbereiche der elektromagnetischen Strahlung und an die jeweiligen Anforderungen bezüglich der gewünschten Strahlungsleistung, der Strahlungscharakteristik und der jeweils vorgesehenen Einsatzbereiche angepasst. Es kann beispielsweise zwischen linearen Antennen, die eine linienhafte Stromverteilung in der Antennenstruktur aufweisen, und Flächenantennen unterschieden werden, bei denen eine leitungsgeführte Welle über eine beispielsweise streifenförmige oder kreisförmige Fläche abgestrahlt werden.

Um Übertragungsverluste der elektromagnetischen Wellen von einem Sender zu einem Empfänger zu reduzieren ist es vorteilhaft, die von dem Sender abgestrahlte elektromagnetische Strahlung in Richtung des Empfängers zu fokussieren, sodass ein möglichst großer Anteil der von dem Sender abgestrahlten Strahlungsleistung in die Richtung des Empfängers abgestrahlt wird und von diesem empfangen werden kann. Zu diesem Zweck sind aus der Praxis verschiedene Antenneneinrichtungen bekannt, bei denen die Strahlungscharakteristik der Antenneneinrichtung beeinflusst und die Richtung der maximalen Strahlungsleistung beziehungsweise die bevorzugte Ausstrahlungsrichtung verändert und auf einen beabstandet von der Antenneneinrichtung angeordneten Empfänger ausgerichtet werden kann.

Insbesondere bei niedrigen Frequenzen, beziehungsweise langen Wellenlängen, werden Antenneneinrichtungen mit mechanisch verlagerbaren Komponenten eingesetzt, deren Verlagerung eine Veränderung der Strahlungscharakteristik und eine Beeinflussung der richtungsabhängigen Sendeleistung ermöglicht.

Es sind auch Antennenarrays bekannt, bei denen eine Anzahl von beabstandet zueinander angeordneten Antenneneinrichtungen jeweils zeitlich aufeinander abgestimmt elektromagnetische Wellen abstrahlen, sodass die sich ergebende Überlagerung der von den einzelnen Antenneneinrichtungen abgestrahlten elektromagnetischen Wellen eine Vorzugsrichtung ergibt, in welche die größte Strahlungsleistung abgestrahlt wird.

Für hochfrequente elektromagnetische Wellen mit einer Frequenz von beispielsweise Gigahertz oder Terrahertz sind die charakteristischen Abmessungen der Antenneneinrichtungen ortmals im Bereich von Millimetern und kleiner, um zumindest näherungsweise der Wellenlänge der abgestrahlten oder empfangenen elektromagnetischen Strahlung entsprechen. Die Herstellung von Antenneneinrichtungen mit mechanisch relativ zueinander verlagerbaren Komponenten, die für die Abstrahlung von derart hochfrequenten elektromagnetischen Wellen geeignet wären, ist sehr aufwendig und kostenintensiv. Dagegen ist der Betrieb von Antennenarrays, bei denen mit jeder einzelnen Antenneneinrichtung elektromagnetische Wellen mit einer Frequenz von Gigahertz und höher abgestrahlt werden können, aufgrund der notwendigen Aufteilung des Antennensignals auf eine große Anzahl von einzelnen Antenneneinrichtungen und wegen der Verluste bei den jeweiligen Phasenschiebern mit vergleichsweise hohen Verlusten der Sendeleistung behaftet.

Antenneneinrichtungen der eingangs genannten Gattung, bei denen sich die elektromagnetische Welle längs eines aus zwei parallel zueinander angeordneten Platten gebildeten Wellenleiters ausbreitet und von einem Rand des Wellenleiters abgestrahlt wird, eignen sich erfahrungsgemäß auch für die Abstrahlung von hochfrequenten elektromagnetischen Wellen mit einer Frequenz von einem Gigahertz und mehr. Allerdings sind keine derartigen Antenneneinrichtungen bekannt, die eine Beeinflussung der Strahlungscharakteristik der abgestrahlten elektromagnetischen Wellen ermöglichen würden.

Es wird deshalb als eine Aufgabe der vorliegenden Erfindung angesehen, eine Antenneneinrichtung der eingangs genannten Gattung so auszugestalten und weiter zu entwickeln, dass die Strahlungscharakteristik und insbesondere die Richtung einer maximalen Strahlungsleistung der Antenneneinrichtung mit einfachen Mitteln und mit möglichst geringen Verlusten beeinflusst und vorgegeben werden kann.

Diese Aufgabe wird erfindungsgemäß dadurch gelöst, dass mit einer Steuereinrichtung der Antenneneinrichtung das dielektrische Material so beeinflusst werden kann, dass mindestens ein erster Bereich mit einer ersten Permittivität und mindestens ein zweiter Bereich mit einer zweiten Permittivität gebildet wird, sodass die in den Wellenleiter eingekoppelten elektromagnetischen Wellen sich fast ausschließlich durch den mindestens einen ersten Bereich mit höherer Permittivität ausbreiten und in dieser bevorzugten Ausbreitungsrichtung abgestrahlt werden. Eine Veränderung der Ausrichtung der beiden parallel zueinander angeordneten Platten ist nicht erforderlich. Es hat sich gezeigt, dass durch die Ausbildung eines ersten Bereichs zwischen den beiden parallel zueinander angeordneten Platten, dessen ersten Permittivität sich von mindestens einen angrenzenden zweiten Bereich unterscheidet, bereits ausreicht, um die bevorzugte Ausbreitungsrichtung der über die Einspeiseeinrichtung eingekoppelten elektromagnetischen Wellen zu beeinflussen und vorzugeben. Je höher der Unterschied der ersten Permittivität zu der zweiten Permittivität und je deutlicher abgegrenzt der erste Bereich von einem zweiten angrenzenden Bereich ist, umso stärker kann die bevorzugte Ausbreitungsrichtung beeinflusst und vorgegeben werden. Die Permittivität des dielektrischen Materials kann in Abhängigkeit von dem jeweils verwendeten Material auch berührungslos beziehungsweise ohne eine mechanische Verlagerung einzelner Komponenten der Antenneneinrichtung vorgenommen werden. In Abhängigkeit von dem jeweils verwendeten dielektrischen Material und der Wirkungsweise der Steuereinrichtung lassen sich sehr kurze Reaktionszeiten bei einer Anpassung der bevorzugten Ausbreitungsrichtung ermöglichen.

Die Formgebung der parallel zueinander angeordneten Platten und insbesondere die Anordnung der Einspeiseeinrichtung und der Verlauf des von der Einspeiseeinrichtung beabstandeten Randes des Wellenleiters können in Abhängigkeit von dem vorgesehenen Verwendungszweck der Antenneneinrichtung vorgegeben und beispielsweise an einen gewünschten Frequenzbereich der elektromagnetischen Wellen und an die gewünschten Variationsmöglichkeiten für die Ausrichtung der bevorzugten Ausbreitungsrichtung angepasst sein.

Gemäß einer besonders vorteilhaften Ausgestaltung des Erfindungsgedankens ist vorgesehen, dass der Wellenleiter wie ein Kreissegment geformt ist und die Einspeiseeinrichtung die elektromagnetische Welle in dem Kreismittelpunkt einspeist, und dass der mindestens eine erste Bereich und der mindestens eine zweite Bereich jeweils von dem Kreismittelpunkt ausgehende kleinere Kreissegmente innerhalb des Wellenleiters bilden. Mit einer derartigen Konfiguration der Antenneneinrichtung kann die bevorzugte Ausbreitungsrichtung der elektromagnetischen Wellen über den ganzen Winkelbereich variiert werden, der von dem als Kreissegment ausgestalteten Wellenleiter abgedeckt wird. Der erste Bereich, der die bevorzugte Ausbreitungsrichtung vorgibt, kann durch ein innerhalb des Wellenleiters in verschiedene Richtungen ausrichtbares kleines Kreissegment gebildet werden. Sofern der erste Bereich nicht unmittelbar an einen Randbereich des Wellenleiters angrenzt, wird der erste Bereich mit einer höheren Permittivität zweckmäßigerweise auf beiden Seiten von einem zweiten Bereich mit einer kleineren Permittivität begrenzt, wobei jeder zweite Bereich ebenfalls als kleineres Kreissegment ausgebildet ist und die einzelnen Kreissegmente des ersten Bereichs und der beiden zweiten Bereiche das Kreissegment bzw. den Winkelbereich des Wellenleiters vollständig abdecken.

Der Wellenleiter kann beispielsweise halbkreisförmig ausgebildet sein und sich über einen Winkelbereich von 180° erstrecken. Der mindestens eine erste Bereich, der mit seiner höheren Permittivität die bevorzugte Ausbreitungsvorrichtung vorgibt, kann beispielsweise ein an den Wellenleiter angepasstes Kreissegment mit einem Öffnungswinkel von etwa 10° bis 20° sein. Die beiden zweiten Bereiche grenzen in Umfangsrichtung jeweils an den zugeordneten ersten Bereich an und bedecken den von dem ersten Bereich nicht abgedeckten Winkelbereich des Wellenleiters und damit in dem genannten Beispiel einen Winkelbereich von insgesamt 170° bzw. 160°.

Es ist ebenfalls möglich, den Wellenleiter mit einem kleineren Winkelbereich als 180° vorzugeben, sofern die bevorzugte Ausbreitungsrichtung nur innerhalb eines kleineren Winkelbereichs verändert werden können soll. Es ist selbstverständlich ebenfalls möglich, die beiden Wellenleiter jeweils als kreisförmige Platten auszugestalten und die Einspeiseeinrichtung in dem Kreismittelpunkt so anzuordnen und auszugestalten, dass die elektromagnetischen Wellen im Bereich des Kreismittelpunkts von außen eingekoppelt und zwischen den beiden kreisförmigen Platten eingespeist werden und sich anschließend über den gesamten Kreiswinkelbereich von 360° ausbreiten können. Durch die Ausgestaltung und Ausrichtung des mindestens einen ersten Bereiches kann dann eine bevorzugte Ausbreitungsrichtung innerhalb des vollständigen Kreiswinkels von 360° beliebig vorgegeben werden.

Der mindestens eine erste Bereich und der mindestens eine zweite Bereich können sich in radialer Richtung von dem Kreismittelpunkt bis zu dem Randbereich erstrecken. Es ist ebenfalls möglich, dass sich der erste Bereich in radialer Richtung nicht bis zu dem Randbereich des Wellenleiters erstreckt, sondern lediglich über einen Teilbereich. Dabei kann der Radius des ersten Bereichs mehr als 50%, vorzugsweise mehr als 75% des Radius des Randbereichs betragen.

Sofern die bevorzugte Ausbreitungsrichtung nur zwischen zwei oder drei bzw. mehreren einzelnen Richtungen verändert beziehungsweise umgeschaltet werden können soll, ist es gemäß einer Ausgestaltung des Erfindungsgedankens vorteilhaft, dass der Wellenleiter einen längs mehrerer aneinander anschließender Kreissehnen verlaufenden äußeren Umfangsrand aufweist und die Einspeiseeinrichtung die elektromagnetische Welle in den Kreismittelpunkt einspeist, und dass von dem Kreismittelpunkt ausgehende Ränder des mindestens einen ersten Bereichs und des mindestens einen zweiten Bereichs jeweils durch die Schnittpunkte der jeweils dem ersten beziehungsweise zweiten Bereich zugeordneten Kreissehne mit einem Umfangskreis verlaufen. Der den mindestens einen ersten Bereich und den mindestens einen zweiten Bereich in radialer Richtung begrenzende Umfangskreis kann dem äußeren Umfangsrand des Wellenleiters entsprechen, aber auch einen kleineren Radius aufweisen. Die einzelnen Kreissehnen-Abschnitte verlaufen dann jeweils senkrecht zu der in diesem Winkelbereich um die Einspeiseeinrichtung vorgegebenen bevorzugten Ausbreitungsrichtung der abgestrahlten elektromagnetischen Wellen. Der einer Kreissehne zugeordnete erste Bereich, innerhalb dessen sich die elektromagnetischen Wellen bevorzugt ausbreiten sollen, ist im Wesentlichen dreiecksförmig. Die Beeinflussung des dielektrischen Materials in den einzelnen durch Kreissehnen begrenzten Winkelbereichen ist konstruktiv einfach und kostengünstig umsetzbar.

Gemäß einer optionalen Variante ist erfindungsgemäß vorgesehen, dass mit der Steuereinrichtung der Antenneneinrichtung das dielektrische Material so beeinflusst werden kann, dass zwei erste Bereiche mit einer ersten Permittivität und mindestens ein dazwischenliegender zweiter Bereich mit einer zweiten Permittivität gebildet wird. Vorzugsweise sind die beiden ersten Bereiche in Umfangsrichtung auf beiden Seiten jeweils von einem zweiten Bereich begrenzt. Mit den beiden ersten Bereichen kann erreicht werden, dass die Antenneneinrichtung gleichzeitig elektromagnetische Wellen in zwei verschiedenen bevorzugten Ausbreitungsrichtungen abstrahlt. Es bilden sich zwei Hauptabstrahlrichtungen aus, in denen der überwiegende Anteil der eingekoppelten elektromagnetischen Wellen, bzw. der eingekoppelten elektromagnetischen Abstrahlungsleistung abgestrahlt wird.

Einer Ausgestaltung des Erfindungsgedankens ist vorgesehen, dass das dielektrische Material ein dielektrischer Festkörper ist, dessen Formgebung dem ersten Bereich entspricht und dessen Ausrichtung relativ zu der Einspeiseeinrichtung veränderbar ist. Der dielektrische Festkörper kann beispielsweise ein Kreissegment oder ein Dreieck aus einem dielektrischen Material mit einer hohen Permittivität in dem vorgesehenen Wellenlängenbereich der abgestrahlten elektromagnetischen Wellen sein. Ein für viele Anwendungen zweckmäßiges dielektrisches Material ist beispielsweise ein Polystyrol-Kunststoff mit einer Permittivität von εᵣ=2,53 bei 50 GHz. Der dielektrische Festkörper kann beispielsweise durch eine geeignete Zwangsführung von der Steuereinrichtung der Antenneneinrichtung verlagert und jeweils in die bevorzugte Ausbreitungsrichtung ausgerichtet werden. Es ist ebenfalls möglich, beispielsweise durch Einbettung magnetischer Materialien die Ausrichtung des dielektrischen Materials über von außen angelegte veränderbare Magnetfelder vorzugeben. Bei ausreichend groß dimensionierten Antenneneinrichtungen kann eine mechanische Wirkverbindung der Steuereinrichtung mit dem dielektrischen Festkörper vorgesehen sein und der dielektrische Festkörper beispielsweise mittels Seilzügen oder Führungsstangen, beziehungsweise über einen Getriebemechanismus verlagert werden.

Das dielektrische Material kann auch ein steuerbarer dielektrischer Feststoff wie beispielsweise Barium-Strontium-Titanat sein.

Gemäß einer bevorzugten Ausgestaltung des Erfindungsgedankens ist vorgesehen, dass das dielektrische Material ein Fluid mit einer anisotropen Permittivität ist. Ein hierfür geeignetes Fluid ist beispielsweise ein Flüssigkristall-Material, bei dem die einzelnen stabförmigen Moleküle deutlich voneinander abweichende Permittivitäten längs einer Längsachse und quer dazu aufweisen. Das Flüssigkristall-Material kann beispielsweise durch das Anlegen eines elektrischen Feldes beeinflusst werden, sodass für einzelne Bereiche des Flüssigkristall-Materials in der Ausbreitungsrichtung der elektromagnetischen Wellen durch den Wellenleiter unterschiedliche Permittivitäten vorgegeben werden können. Geeignete Flüssigkristall-Materialien sind aufgrund der häufigen Verwendung derartiger Materialien in anderen Produktbereichen in verschiedenen Ausgestaltungen handelsüblich und kostengünstig erhältlich.

Die Ansteuerung des Flüssigkristall-Materials beziehungsweise die Beeinflussung der Ausrichtung einzelner Flüssigkristall-Moleküle mit Hilfe von extern erzeugten elektrischen Feldern ist bereits gut untersucht und in vielen Varianten und Ausgestaltungen aus der Praxis bekannt. So kann beispielsweise jeweils eine Elektrodenstruktur elektrisch isoliert an den Platten angeordnet und von der Steuereinrichtung mit der gewünschten Spannungsverteilung beaufschlagt werden, um in dem Zwischenraum zwischen den beiden Platten das dort befindliche Flüssigkristall-Material hinsichtlich der Ausrichtung der einzelnen Flüssigkristall-Moleküle zu beeinflussen und dadurch die Permittivität in der Ausbreitungsrichtung der elektromagnetischen Wellen vorzugeben. Zweckmäßigerweise wird dabei ein Flüssigkristall-Material verwendet, das eine besonders große Anisotropie der Permittivität aufweist.

Die Steuereinrichtung weist erfindungsgemäß jeweils mehrere an den Platten des Wellenleiters angeordnete und von diesen isolierte Elektroden oder gesondert ansteuerbare Elektrodensegmente auf, zwischen denen ein elektrisches Feld erzeugt werden kann, wodurch die Permittivität des zwischen den Platten angeordneten Fluides beeinflusst werden kann und ein erster Bereich mit einer ersten Permittivität und mindestens ein zweiter Bereich mit einer zweiten Permittivität vorgegebenen werden können. Je größer die Anzahl der Elektroden bzw. der einzeln ansteuerbaren Segmente der Elektroden an den Platten ist, umso vielfältiger sind die Möglichkeiten, die bevorzugte Ausbreitungsrichtung der abgestrahlten elektromagnetischen Welle zu beeinflussen und vorzugeben.

Gemäß einer vorteilhaften Ausgestaltung des Erfindungsgedankens ist vorgesehen, dass jede Elektrode in Form eines Streifens oder eines schmalen Kreissegments ausgestaltet ist und sich ausgehend von der Einspeiseeinrichtung zu einem beabstandeten Rand der zugeordneten Platte des Wellenleiters erstreckt. Mit einer ausreichenden Anzahl derart ausgestalteter Elektroden können einzelne Winkelbereiche des Wellenleiters mit einem elektrischen Feld beaufschlagt werden, um in dem zwischen den Platten befindlichen dielektrischen Fluid einen ersten Bereich mit einer hohen Permittivität und auf mindestens einer Seite, beziehungsweise gegebenenfalls auf beiden Seiten angrenzende zweite Bereiche mit einer niedrigeren Permittivität auszubilden.

Die Elektroden müssen nicht notwendigerweise unmittelbar an den Platten angeordnet sein. Es ist ebenfalls denkbar, dass von außen ein den Wellenleiter durchdringendes elektrisches Feld erzeugt wird. Es ist weiterhin auch möglich, dass das elektrische Feld durch Elektroden erzeugt wird, die zwischen beabstandet zueinander verlaufenden Randbereichen des Wellenleiters zwischen den Platten oder außerhalb der Platten des Wellenleiters angeordnet sind.

Es hat sich herausgestellt, dass es gemäß einer optionalen Ausgestaltung besonders vorteilhaft ist, dass die Elektroden längs ihrer Ränder einen regelmäßig oder unregelmäßig gekrümmten Verlauf und/oder eine regelmäßig oder unregelmäßig dreidimensional strukturierte Oberfläche aufweist. Die Ränder der Elektroden können beispielsweise einen wellenförmigen oder einen zinnenförmigen Verlauf aufweisen. Die einzelnen Wellen oder Zinnen können regelmäßig oder unregelmäßig ausgebildet sein oder aufeinander folgen. Insbesondere die den Platten zugewandten Oberflächen der Elektroden können eine dreidimensional strukturierte Oberfläche aufweisen, die entweder regelmäßig oder unregelmäßig angeordnete oder ausgebildete Strukturen aufweisen. Durch den nicht gradlinigen Verlauf der Ränder und durch die nicht vollständig ebenflächige Ausgestaltung der Oberflächen der Elektroden wird eine unerwünschte Beeinflussung der elektromagnetischen Felder für die Wellenabstrahlung reduziert, die gegebenenfalls durch die Ausbildung eines elektromagnetischen Feldes zwischen den Elektroden erzeugt werden könnte, welches für die Ausbildung des zwischen den Elektroden befindlichen ersten Bereichs mit einer ersten Permittivität benötigt und erzeugt wird.

Weiterhin ist es ebenfalls möglich, das dielektrische Material durch ein extern angelegtes Magnetfeld zu beeinflussen, welches den Wellenleiter durchdringt. In Abhängigkeit von den Eigenschaften des verwendeten dielektrischen Materials können auch andere Wirkmechanismen eingesetzt werden, um eine vorgegebene Ausrichtung einzelner Moleküle und eine Veränderung der Permittivität beispielsweise durch eine geeignete Vorgabe eines Drucks oder einer Temperatur herbeizuführen.

Um eine Anpassung des Wellenwiderstands bei dem Ablösen der elektromagnetischen Wellen von dem Wellenleiter in den freien Raum in geeigneter Weise anpassen zu können und an dem Rand des Wellenleiters unerwünschte Reflektionen zu verringern ist erfindungsgemäß vorgesehen, dass die beiden Platten in einem von der Einspeiseeinrichtung beabstandeten Randbereich einen mit zunehmendem Abstand von der Einspeiseeinrichtung größer werdenden Abstand voneinander aufweisen. Die Randbereiche der beiden Platten können zu diesem Zweck entweder jeweils schräg nach außen abgewinkelt oder nach außen spitz zulaufend ausgestaltet sein. Der derart ausgebildete Randbereich des Wellenleiters wirkt wie ein Hornstrahler und ermöglicht eine zusätzliche Verbesserung der Strahlungsleistung in der bevorzugten Ausbreitungsrichtung.

Die Randbereiche der beiden Platten können relativ zu der Wellenleiterebene der parallelen Bereiche des Wellenleiters auch jeweils in einem vorgegebenen Winkel so angeordnet sein, dass die elektromagnetischen Wellen in einem Winkel relativ zu der Wellenleiterebene abgestrahlt werden. Eine derartige Ausgestaltung der Randbereiche kann bei einer bestimmungsgemäßen Anordnung der Antenneneinrichtung an einer Grenzfläche wie beispielsweise an einer Wand oder an einer Decke vorteilhaft sein.

Es ist ebenfalls möglich und insbesondere bei ausreichend großen Abmessungen des Wellenleiters ohne großen konstruktiven Aufwand realisierbar, dass die Randbereiche der beiden Platten des Wellenleiters hinsichtlich ihrer Ausrichtung und/oder Formgebung während des Betriebs verändert werden können, um durch die Randbereiche die bevorzugte Ausbreitungsrichtung zu beeinflussen und in einer Richtungsebene verändert werden zu können, die senkrecht zu der von den parallelen Platten vorgegebenen Richtungsebene liegt, in der die bevorzugte Ausbreitungsrichtung von dem dielektrischen Material beeinflusst und vorgegeben werden kann.

Die Erfindung betrifft auch ein Verfahren zum Abstrahlen von elektromagnetischen Wellen mit einer Antenneneinrichtung mit den voranstehend beschriebenen Merkmalen. Erfindungsgemäß ist vorgesehen, dass mit der Steuereinrichtung der Antenneneinrichtung mindestens ein erster Bereich mit einer ersten Permittivität und mindestens ein zweiter Bereich mit einer zweiten Permittivität erzeugt wird, sodass die in den Wellenleiter eingekoppelten elektromagnetischen Wellen sich bevorzugt durch den mindestens einen ersten Bereich hindurch ausbreiten und in dieser bevorzugten Ausbreitungsrichtung abgestrahlt werden.

Es ist erfindungsgemäß möglich, dass während des Betriebs der Antenneneinrichtung der mindestens eine erste Bereich wie ein Kreissegment oder ein Dreieck ausgebildet ist und die Ausrichtung des Kreissegments oder Dreiecks relativ zu der Einspeiseeinrichtung in Abhängigkeit von einer vorgegebenen Abstrahlrichtung angepasst wird. Es ist ebenfalls möglich, dass der erste Bereich wie ein Kreissegment oder ein Dreieck ausgebildet ist und der von dem Kreissegment oder Dreieck abgedeckte Winkelbereich in Abhängigkeit von einer vorgegebenen Richtungsfokussierung angepasst wird. So kann beispielsweise in Abhängigkeit von dem jeweiligen Verwendungszweck in der gewünschten Ausbreitungsrichtung eine vergleichsweise breite und sich über einen größeren Winkelbereich erstreckende Abstrahlung der elektromagnetischen Wellen durch einen breiten ersten Bereich vorgegeben werden, oder aber eine auf einen sehr schmalen Winkelbereich fokussierte Abstrahlung der elektromagnetischen Wellen durch die Vorgabe eines entsprechend schmalen ersten Bereichs vorgegeben werden. Es hat sich jedoch gezeigt, dass bei einem zu schmal vorgegebenen ersten Bereich die Richtungsfokussierung wieder schlechter wird, so dass in Abhängigkeit von der Wellenlänge der elektromagnetischen Strahlung und der Ausgestaltung des Wellenleiters sowie des dielektrischen Materials eine vorteilhafte Breite des ersten Bereichs ermittelt und vorgegeben werden kann, mit der eine bestmögliche Richtungsfokussierung der bevorzugten Abstrahlungsrichtung erreicht werden kann.

Es ist ebenfalls möglich, dass sowohl die breite, beziehungsweise die Winkelbereichsabdeckung des ersten Bereichs als auch dessen Ausrichtung gleichzeitig während des Betriebs der erfindungsgemäßen Antenneneinrichtung verändert werden.

Erfindungsgemäß kann die Antenneneinrichtung auch mehrere übereinander gestapelte Wellenleiter aufweisen, in die über eine gemeinsame Einspeiseeinrichtung oder über mehrere gesonderte und jeweils einem Wellenleiter zugeordnete Einspeiseeinrichtungen elektromagnetische Wellen eingekoppelt werden können. Durch eine geeignete Kombination mehrerer Wellenleiter kann die insgesamt mit der Antenneneinrichtung in eine bevorzugte Abstrahlungsrichtung abgestrahlte elektromagnetische Strahlungsleistung erheblich erhöht werden.

Es ist selbstverständlich ebenfalls möglich, mehrere erfindungsgemäße Antenneneinrichtungen beabstandet zueinander anzuordnen und synchronisiert zu betreiben, um die insgesamt in der bevorzugten Ausbreitungsrichtung abgestrahlte elektromagnetische Strahlungsleistung zu erhöhen. Die mehreren Antenneneinrichtungen können dabei matrixförmig beabstandet zueinander oder auch beispielsweise übereinander gestapelt angeordnet sein. Bei mehreren übereinander gestapelten Antenneneinrichtungen können lediglich die äußeren Platten der gestapelten Wellenleiter einen Randbereich aufweisen, die einen einzigen Hornstrahler für alle Wellenleiter bilden.

In jeder Antenneneinrichtung können gemäß einer optionalen Ausgestaltung des Erfindungsgedankens gleichzeitig zwei oder mehr erste Bereiche ausgebildet und so ausgerichtet sein, dass die eingespeisten elektromagnetischen Wellen sich gleichzeitig in zwei oder mehr bevorzugten Ausbreitungsrichtungen ausbreiten.

Nachfolgend werden einige Ausführungsbeispiele des Erfindungsgedankens näher erläutert, die in der Zeichnung exemplarisch dargestellt sind. Es zeigt:
Figur 1 eine Seitenansicht einer erfindungsgemäßen Antenneneinrichtung,
Figur 2 eine Schnittansicht durch die in Figur 1 gezeigte Antenneneinrichtung längs der Linie II-II in Fig. 1,
Figur 3 eine schematische Darstellung der Ausbreitung von elektromagnetischen Wellen, die über die Einspeiseeinrichtung in einen Wellenleiter der Antenneneinrichtung eingekoppelt werden und sich längs eines ersten Bereichs mit einer ersten Permittivität in dem Wellenleiter ausbreiten,
Figur 4 eine grafische Darstellung von Strahlungscharakteristiken von abgestrahlten elektromagnetischen Wellen, die mit einem Prototyp der in der Figuren 1 und 2 gezeigten erfindungsgemäßen Antenneneinrichtung erzeugt, in verschiedenen bevorzugten Ausbreitungsrichtungen abgestrahlt und vermessen wurden,
Figur 5 eine schematische Draufsicht auf eine erfindungsgemäße Antenneneinrichtung mit einer an einer Platte des Wellenleiters angebrachten Elektrodenanordnung zur Beeinflussung eines zwischen den beiden Platten des Wellenleiters angeordneten dielektrischen Fluides,
Figur 6 eine schematische Darstellung einer abweichend ausgestalteten Antenneneinrichtung,
Figur 7 eine schematische Darstellung einer wiederum abweichend ausgestalteten erfindungsgemäßen Antenneneinrichtung,
Figur 8 eine schematische Darstellung gemäß Figur 2, wobei sich die elektromagnetischen Wellen entlang von zwei ersten Bereichen mit einer ersten Permittivität in zwei verschiedenen bevorzugten Ausbreitungsrichtungen in dem Wellenleiter ausbreiten,
Figur 9 eine grafische Darstellung einer Strahlungscharakteristik der mit einer in Figur 8 gezeigten Antenneneinrichtung in zwei bevorzugten Ausbreitungsrichtungen abgestrahlten elektromagnetischen Wellen,
Figur 10 eine schematische Seitenansicht einer Elektrode mit einem auf beiden Seiten zinnenförmig verlaufenden Rand, und
Figur 11 eine schematische Seitenansicht einer Elektrode mit einem auf beiden Seiten unregelmäßig wellenförmig verlaufenden Rand.

In den Figuren 1 und 2 sind jeweils schematisch eine Seitenansicht und eine Schnittansicht einer exemplarischen Ausgestaltung einer erfindungsgemäßen Antenneneinrichtung 1 dargestellt. Die Antenneneinrichtung 1 weist einen Wellenleiter 2 auf, der zwei parallel zueinander angeordnete Platten 3 aus einem geeigneten elektrisch leitenden Material umfasst. Die beiden Platten 3 sind jeweils halbkreisförmig ausgebildet. In dem Bereich des Kreismittelpunkts der halbkreisförmigen Platten 3 ist eine Einspeiseeinrichtung 4 angeordnet, mit welcher elektromagnetische Wellen in den Wellenleiter 2 eingekoppelt werden können, um sich dann entlang des Wellenleiters 2 auszubreiten, bis die elektromagnetischen Wellen an einem von der Einspeiseeinrichtung 4 beabstandeten Rand 5 des Wellenleiters 2 in den freien Raum abgestrahlt werden.

In einem innenliegenden halbkreisförmigen Zwischenraum 6 ist ein Fluid aus einem geeigneten Flüssigkristall-Material angeordnet. Das Fluid wird zu dem Rand 5 hin von einem halbkreisförmigen Dichtungsring 7 begrenzt und in dem Zwischenraum 6 eingeschlossen. Ab dem Dichtungsring 7 verjüngen sich die beiden Platten 3 des Wellenleiters 2 zum Rand 5 hin kontinuierlich und bilden einen halbkreisförmigen Öffnungsschlitz 8, dessen Schlitzbreite mit zunehmendem Abstand von dem Kreismittelpunkt kontinuierlich zunimmt. Die Formgebung der Platten 3 im Bereich des Öffnungsschlitzes 8 an dem Rand 5 entspricht der Formgebung eines Hornstrahlers und soll den Übergang der elektromagnetischen Welle aus dem Wellenleiter 2 in den freien Raum begünstigen.

Durch eine in den Figuren 1 und 2 nicht dargestellte Steuereinrichtung der Antenneneinrichtung 1 wird das Fluid in dem Zwischenraum 6 beeinflusst und ein erster Bereich 9 mit einer ersten, hohen Permittivität erzeugt, der zu beiden Seiten jeweils von einem zweiten Bereich 10 begrenzt wird, in denen das Fluid eine zweite Permittivität aufweist, die geringer als die erste Permittivität ist. Durch den ersten Bereich 9 mit der höheren Permittivität breiten sich die von der Einspeiseeinrichtung 4 eingekoppelten elektromagnetischen Wellen bevorzugt aus, sodass in einer durch die Ausrichtung des ersten Bereichs 9 vorgegebenen Ausbreitungsrichtung die elektromagnetischen Wellen bevorzugt ausbreiten und abgestrahlt werden.

Der erste Bereich 9 und die beiden zweiten Bereiche 10 sind jeweils als Kreissegment ausgebildet und bedecken gemeinsam das zugeordnete halbkreisförmige Kreissegment des Wellenleiters 2.

In Figur 3 ist exemplarisch eine simulierte Verteilung des elektrischen Feldes der in den Wellenleiter 2 eingekoppelten elektromagnetischen Wellen dargestellt. Es ist deutlich erkennbar, dass sich die eingekoppelten elektromagnetischen Wellen fast ausschließlich durch den ersten Bereich 9 mit der höheren Permittivität bewegen und in der durch die Anordnung des ersten Bereichs 9 vorgegebenen Ausbreitungsrichtung 11 ausbreiten und von der Antenneneinrichtung 1 abgestrahlt werden. Lediglich ein geringer Anteil der elektromagnetischen Wellen breitet sich in den zweiten Bereichen 10 aus und verlässt die Antenneneinrichtung 1 in einer von der bevorzugten Ausbreitungsrichtung 11 abweichenden Richtung.

In Figur 4 sind mit Hilfe eines Prototyps der in den Figuren 1 und 2 gezeigten Antenneneinrichtung 1 erzeugte und gemessene Strahlungscharakteristiken für die Abstrahlung der elektromagnetischen Wellen gezeigt, wobei drei verschiedene bevorzugte Ausbreitungsrichtungen vorgegeben wurden. Es ist deutlich erkennbar, dass die maximale Strahlungsleistung jeweils in die vorgegebene Ausbreitungsrichtung ϕ abgestrahlt wird, die bei den in Figur 4 gezeigten Messungen mit 0°, 20° und 70° vorgegeben wurden. Das Bezugssystem für den Winkel ϕ der vorgegebenen Ausbreitungsrichtung ist in Figur 1 gezeigt.

In Figur 5 ist schematisch eine Anordnung einer Anzahl von Elektroden 12 an einer Platte 3 des Wellenleiters 2 gezeigt. Die einzelnen Elektroden 12 sind jeweils kreissegmentförmig ausgebildet und fächerartig über den gesamten Winkelbereich von 180° des Wellenleiters 2 angeordnet. An der gegenüberliegenden Platte 3 ist ebenfalls eine vergleichbare Elektrodenkonfiguration angeordnet. Mit Hilfe der nicht dargestellten Steuereinrichtung kann zwischen einander zugeordneten Elektroden 12, die an den beiden Platten 3 angeordnet sind, eine elektrische Potenzialdifferenz beziehungsweise ein elektrisches Feld erzeugt werden, das auf das dielektrische Fluid in dem Zwischenraum zwischen den beiden Platten 3 einwirkt, um beispielsweise eine Ausrichtung einzelner Flüssigkristall-Moleküle des dielektrischen Fluides und damit einhergehend die Permittivität in dem von den Elektroden 12 bedeckten Zwischenraum 6 zu verändern und vorzugeben.

Die nebeneinander angeordneten Elektroden 12, die mit einem übereinstimmenden elektrischen Potenzial beaufschlagt werden, bilden den ersten Bereich 9, der die bevorzugte Ausbreitungsrichtung vorgibt. Durch die Anzahl der Elektroden 12, die dem ersten Bereich zugeordnet und entsprechend mit einer Spannung beaufschlagt werden, kann eine Breite des ersten Bereichs 9 beziehungsweise ein Winkelbereich vorgegeben werden, der von dem ersten Bereich 9 abgedeckt ist. Je mehr Elektroden 12 dem ersten Bereich 9 zugeordnet und entsprechend mit Spannung beaufschlagt werden, umso breiter ist der erste Bereich 9. Es ist grundsätzlich möglich, dass beispielsweise 180 oder 360 Elektroden 12 in dem Winkelbereich von 180° des halbkreisförmigen Wellenleiters 2 angeordnet sind, sodass eine entsprechend präzise Vorgabe des ersten Bereichs 9 und damit eine präzise verstellbare und vorgebbare bevorzugte Ausbreitungsrichtung vorgegeben werden kann.

In Figur 6 ist exemplarisch ein Ausführungsbeispiel für eine erfindungsgemäße Antenneneinrichtung 1 dargestellt, mit der lediglich drei verschiedene bevorzugte Ausbreitungsrichtungen vorgegeben werden können. Der Rand 5 des Wellenleiters 2 wird durch drei Kreissehnen gebildet, die aneinander anschließen und einen Winkelbereich von ebenfalls 180° abdecken. Der Zwischenraum 6 zwischen den beiden Platten 3 wird durch drei dreiecksförmige Elektroden 12 in drei Bereiche 14 unterteilt. Jeder dieser drei Bereiche 14 kann durch eine entsprechende Ansteuerung der Elektroden 12 mit der Steuereinrichtung als erster Bereich 9 für die bevorzugte Ausbreitungsrichtung oder aber als zweiter Bereich 10 konfiguriert werden, um wahlweise die bevorzugte Ausbreitungsrichtung für die Antenneneinrichtung 1 vorgeben zu können.

In Figur 7 ist lediglich schematisch und exemplarisch eine ebenfalls erfindungsgemäße Antenneneinrichtung 1 mit einem kreisrunden Wellenleiter 2 gezeigt. Die Einkopplung der elektromagnetischen Wellen erfolgt durch eine in dem Kreismittelpunkt angeordnete Einspeiseeinrichtung 4, die an einer Außenseite 13 einer Platte 3 des Wellenleiters 2 angeordnet ist und die elektromagnetischen Wellen von außen in den Zwischenraum 6 zwischen den beiden Platten 3 einkoppelt. Die in dem Kreismittelpunkt eingekoppelten elektromagnetischen Wellen können sich in einer beliebigen Richtung in dem von dem Wellenleiter 2 abgedeckten Winkelbereich von 360° ausbreiten. Durch eine geeignete Elektrodenkonfiguration kann die bevorzugte Ausbreitungsrichtung für die von dieser Antenneneinrichtung 1 abgestrahlten elektromagnetischen Wellen vorgegeben werden.

In den Figuren 8 und 9 ist eine abweichend zu den Figuren 1 bis 7 ausgestaltete Antenneneinrichtung 1 und deren Strahlungscharakteristik schematisch dargestellt. Zwischen den beiden Platten 3 eines halbkreisförmigen Wellenleiters 2 sind zwei erste Bereiche 9 ausgebildet, die in einem gegen den Uhrzeigersinn gemessenen Winkel ϕ' bzw. in einem mit dem Uhrzeigersinn gemessenen Winkel ϕ" relativ zu einer in den Figuren 8 und 9 mittig nach oben gerichteten Ausbreitungsrichtung ausgerichtet sind. Dadurch wird eine Abstrahlung von elektromagnetischen Wellen mit einer in Figur 9 schematisch dargestellten Strahlungscharakteristik erzeugt, die deutlich erkennbar zwei Hauptabstrahlungsrichtungen aufweist.

In den Figuren 10 und 11 sind zwei verschiedene exemplarische Ausführungsbeispiele für eine Elektrode 12 schematisch dargestellt. Die in Figur 10 in einer Seitenansicht gezeigte Elektrode 12 weist längs ihrer Ränder an einer dem Betrachter zugewandten Stirnseite eine Anzahl von zinnenförmigen Vorsprüngen 15 auf, sodass die beiden Ränder einen zinnenförmig gekrümmten Verlauf aufweisen. Die einzelnen zinnenförmigen Vorsprünge 15 sind gleichmäßig ausgebildet und regelmäßig angeordnet. Die in Figur 11 ebenfalls in einer vergleichbar zu Figur 10 dargestellten Seitenansicht gezeigte Elektrode 12 weist längs ihrer Ränder an der dem Betrachter zugewandten Stirnseite einen wellenförmig gekrümmten Verlauf 16 auf. Der wellenförmig gekrümmte Verlauf weist einzelne wellenförmige Ausformungen auf, die ungleichmäßig ausgebildet sind, jedoch im Wesentlichen regelmäßig längs der Ränder angeordnet sind. Die zinnenförmigen Vorsprünge 15 und die einzelnen wellenförmigen Ausformungen könnten auch längs der Ränder unregelmäßig verteilt angeordnet sein. Es ist ebenfalls möglich, dass eine in den Stirnseitenansichten in den Figuren 10 und 11 oben und unten angeordnete Außenseite der Elektroden 12 eine entsprechend dreidimensional strukturierte Oberfläche aufweisen. Durch die nicht geradlinig verlaufenden Ränder und gegebenenfalls durch die dreidimensional strukturierten Oberflächen der Elektroden 12 kann ein störender Einfluss des zwischen den Elektroden 12 erzeugten elektromagnetischen Feldes, mit welchem die ersten Bereiche 9 und zweiten Bereiche 10 erzeugt und vorgegeben werden, auf die Abstrahlung der in die Antenneneinrichtung 1 eingespeisten und von der Antenneneinrichtung 1 abgestrahlten elektromagnetischen Wellen verringert oder sogar vollständig verhindert werden.

Eine erfindungsgemäße Antenneneinrichtung 1 bietet große Vorteile bei der Nutzung für unterschiedliche Kommunikationsdienste und Kommunikationsgeräte sowie beispielsweise auch bei der Verwendung in der Sensorik. Mit der erfindungsgemäßen Antenneneinrichtung 1 ist eine elektrisch steuerbare Strahlschwenkung ohne die Nutzung einer Gruppenantenne mit den damit einhergehenden Nachteilen möglich. Die bei herkömmlichen Gruppenantennen üblicherweise auftretenden Verluste in einem Verteilernetzwerk und bei den einzelnen Phasenschiebern können vermieden werden. Die erfindungsgemäße Antenneneinrichtung 1 kann mit vergleichsweise einfachen Fertigungstechnologien hergestellt werden und eignet sich insbesondere für die Abstrahlung von hochfrequenten elektromagnetischen Wellen mit einer Frequenz von beispielsweise mehreren Gigahertz und mehr.

## Patentansprüche

1. Antenneneinrichtung (1) zum Abstrahlen von elektromagnetischen Wellen mit einem Wellenleiter (2), der zwei parallel zueinander angeordnete Platten (3) aus elektrisch leitendem Material aufweist, zwischen denen ein dielektrisches Material angeordnet ist, und mit einer Einspeiseeinrichtung (4), mit der elektromagnetische Wellen in den Wellenleiter (2) eingekoppelt werden können, die sich dann entlang des Wellenleiters (2) ausbreiten und an einem von der Einspeiseeinrichtung (4) beabstandeten Rand (5) des Wellenleiters (2) abgestrahlt werden, wobei mit einer Steuereinrichtung der Antenneneinrichtung (1) das dielektrische Material so beeinflusst werden kann, dass mindestens ein erster Bereich (9) mit einer ersten Permittivität und mindestens ein zweiter Bereich (10) mit einer zweiten Permittivität gebildet wird, wobei die erste Permittivität höher ist als die zweite Permittivität und wobei die Antenneneinrichtung derart angeordnet ist, dass sich die Wellen fast ausschließlich durch den mindestens einen ersten Bereich (9) ausbreiten und in dieser bevorzugten Ausbreitungsrichtung (11) abgestrahlt werden.

2. Antenneneinrichtung (1) nach Anspruch 1, **dadurch gekennzeichnet, dass** der Wellenleiter (2) wie ein Kreissegment geformt ist und die Einspeiseeinrichtung (4) die elektromagnetische Welle in dem Kreismittelpunkt einspeist, und dass der mindestens eine erste Bereich (9) und der mindestens eine zweite Bereich (10) jeweils von dem Kreismittelpunkt ausgehende kleinere Kreissegmente innerhalb des Wellenleiters (2) bilden.

3. Antenneneinrichtung (1) nach Anspruch 1, **dadurch gekennzeichnet, dass** der Wellenleiter (2) einen längs mehrerer aneinander anschließender Kreissehnen verlaufenden äußeren Umfangsrand aufweist und die Einspeiseeinrichtung (4) die elektromagnetische Welle in dem Kreismittelpunkt einspeist, und dass von dem Kreismittelpunkt ausgehende Ränder des mindestens einen ersten Bereichs (9) und des mindestens einen zweiten Bereichs (10) jeweils durch die Schnittpunkte einer dem ersten bzw. zweiten Bereich (9, 10) zugeordneten Kreissehne mit einem Umfangskreis verlaufen.

4. Antenneneinrichtung (1) nach einem der vorangehenden Ansprüche, **dadurch gekennzeichnet, dass** mit der Steuereinrichtung der Antenneneinrichtung (1) das dielektrische Material so beeinflusst werden kann, dass zwei erste Bereiche (9) mit einer ersten Permittivität und mindestens ein dazwischenliegender zweiter Bereich (10) mit einer zweiten Permittivität gebildet wird.

5. Antenneneinrichtung (1) nach Anspruch 4, **dadurch gekennzeichnet, dass** das dielektrische Material des mindestens einen ersten Bereichs (9) ein dielektrischer Festkörper ist, dessen Formgebung dem ersten Bereich (9) entspricht, und dessen Ausrichtung relativ zu der Einspeiseeinrichtung (4) veränderbar ist.

6. Antenneneinrichtung (1) nach Anspruch 5, **dadurch gekennzeichnet, dass** das dielektrische Material einen dielektrischen Feststoff, insbesondere Barium-Strontium-Titanat, aufweist.

7. Antenneneinrichtung (1) nach einem der vorangehenden Ansprüche 1 bis 4, **dadurch gekennzeichnet, dass** das dielektrische Material ein Fluid mit einer anisotropen Permittivität ist.

8. Antenneneinrichtung (1) nach Anspruch 7, **dadurch gekennzeichnet, dass** die Steuereinrichtung jeweils mehrere an den Platten (3) des Wellenleiters (2) angeordnete und von diesen isolierte Elektroden (12) aufweist, zwischen denen ein elektrisches Feld erzeugt werden kann, wodurch die Permittivität des zwischen den Platten (3) angeordneten Fluids beeinflusst werden kann und ein erster Bereich (9) mit einer ersten Permittivität und mindestens ein zweiter Bereich (10) mit einer zweiten Permittivität vorgegeben werden können.

9. Antenneneinrichtung (1) nach Anspruch 8, **dadurch gekennzeichnet, dass** jede Elektrode (12) in Form eines Streifens oder eines schmalen Kreissegments ausgestaltet ist und sich ausgehend von der Einspeiseeinrichtung (4) zu einem beabstandeten Rand der zugeordneten Platte (3) des Wellenleiters (2) erstreckt.

10. Antenneneinrichtung (1) nach Anspruch 8 oder Anspruch 9, **dadurch gekennzeichnet, dass** jede Elektrode (12) längs ihrer Ränder einen regelmäßig oder unregelmäßig gekrümmten Verlauf und/oder eine regelmäßig oder unregelmäßig dreidimensional strukturierte Oberfläche aufweist.

11. Antenneneinrichtung (1) nach einem der vorangehenden Ansprüche, **dadurch gekennzeichnet, dass** die beiden Platten (3) in einem von der Einspeiseeinrichtung (4) beabstandeten Randbereich (5) einen mit zunehmenden Abstand von der Einspeiseeinrichtung (4) größer werdenden Abstand voneinander aufweisen.

12. Antenneneinrichtung (1) nach einem der vorangehenden Ansprüche, **dadurch gekennzeichnet, dass** Randbereiche (5) der beiden Platten (3) relativ zu einer Wellenleiterebene der parallelen Bereiche der Platten (3) des Wellenleiters (2) jeweils in einem vorgegebenen Winkel so angeordnet sind, dass die elektromagnetischen Wellen in einem Winkel zwischen 0° und 90° relativ zu der Wellenleiterebene abgestrahlt werden

13. Antenneneinrichtung (1) nach einem der vorangehenden Ansprüche, **dadurch gekennzeichnet, dass** die Antenneneinrichtung (1) mehrere übereinander gestapelte Wellenleiter (2) aufweist, in die über eine gemeinsame Einspeiseeinrichtung (4) oder über mehrere gesonderte und jeweils einem Wellenleiter (2) zugeordnete Einspeiseeinrichtungen (4) elektromagnetische Wellen eingekoppelt werden können.

14. Verfahren zum Abstrahlen von elektromagnetischen Wellen mit einer Antenneneinrichtung (1) gemäß einem der Anspüche 1 bis 11, wobei mit der Steuereinrichtung mindestens ein erster Bereich (9) mit einer ersten Permittivität und mindestens ein zweiter Bereich (10) mit einer zweiten Permittivität erzeugt wird, so dass die in den Wellenleiter (2) eingekoppelten elektromagnetischen Wellen sich fast ausschließlich durch den mindestens einen ersten Bereich (9) ausbreiten und in dieser bevorzugten Ausbreitungsrichtung (11) abgestrahlt werden.

15. Verfahren nach Anspruch 14, **dadurch gekennzeichnet, dass** der mindestens eine erste Bereich (9) wie ein Kreissegment oder ein Dreieck ausgebildet ist und die Ausrichtung des Kreissegments oder Dreiecks relativ zu der Einspeiseeinrichtung (4) in Abhängigkeit von einer vorgegebenen Abstrahlrichtung angepasst wird.

16. Verfahren nach Anspruch 14 oder Anspruch 15, **dadurch gekennzeichnet, dass** der mindestens eine erste Bereich (9) wie ein Kreissegment oder ein Dreieck ausgebildet ist und der von dem Kreissegment oder Dreieck abgedeckte Winkelbereich in Abhängigkeit von einer vorgegebenen Richtungsfokussierung angepasst wird.

17. Verfahren nach einem der vorangehenden Ansprüche 14 bis 16, **dadurch gekennzeichnet, dass** mehrere Antenneneinrichtungen beabstandet zueinander anzuordnet sind und synchronisiert betrieben werden.

## Claims

1. Antenna device (1) for emitting electromagnetic waves, with a waveguide (2) which comprises two plates (3) of electrically conductive material arranged parallel to each other between which a dielectric material is arranged, and with an infeed device (4) with which electromagnetic waves can be coupled into the waveguide (2), which waves are then propagated along the waveguide (2) and are emitted at an edge (5) of the waveguide (2) spaced from the infeed device (4), wherein
the dielectric material can be influenced with a control device of the antenna device (1) such that at least one first region (9) having a first permittivity and at least one second region (10) having a second permittivity is formed, wherein the first permittivity is higher than the second permittivity and wherein the antenna device is arranged such that the waves are propagated almost exclusively through the at least one first region (9) and are emitted in this preferred direction of propagation (11).

2. Antenna device (1) according to Claim 1, **characterised in that** the waveguide (2) is formed like a circular segment, and the infeed device (4) feeds the electromagnetic wave into the centre of the circle, and **in that** the at least one first region (9) and the at least one second region (10) in each case form smaller circular segments which start from the centre of the circle within the waveguide (2).

3. Antenna device (1) according to Claim 1, **characterised in that** the waveguide (2) has an outer peripheral edge running along a plurality of chords which adjoin each other, and the infeed device (4) feeds the electromagnetic wave in the centre of the circle, and **in that** edges of the at least one first region (9) and of the at least one second region (10) which start from the centre of the circle in each case run in a peripheral circle through the points of intersection of a chord which is associated with the first or second region (9, 10) .

4. Antenna device (1) according to one of the preceding claims, **characterised in that** the dielectric material can be influenced with the control device of the antenna device (1) such that two first regions (9) having a first permittivity and at least one second region (10) therebetween having a second permittivity are formed.

5. Antenna device (1) according to Claim 4, **characterised in that** the dielectric material of the at least one first region (9) is a dielectric solid, the shaping of which corresponds to the first region (9), and the orientation of which relative to the infeed device (4) can be changed.

6. Antenna device (1) according to Claim 5, **characterised in that** the dielectric material comprises a dielectric solid, in particular barium strontium titanate.

7. Antenna device (1) according to one of the preceding Claims 1 to 4, **characterised in that** the dielectric material is a fluid having an anisotropic permittivity.

8. Antenna device (1) according to Claim 7, **characterised in that** the control device in each case has a plurality of electrodes (12) arranged on the plates (3) of the waveguide (2) and isolated therefrom, between which electrodes an electrical field can be generated, as a result of which the permittivity of the fluid arranged between the plates (3) can be influenced and a first region (9) having a first permittivity and at least one second region (10) having a second permittivity can be specified.

9. Antenna device (1) according to Claim 8, **characterised in that** each electrode (12) is configured in the form of a strip or a narrow circular segment and, starting from the infeed device (4), extends to a spaced edge of the associated plate (3) of the waveguide (2).

10. Antenna device (1) according to Claim 8 or Claim 9, **characterised in that** each electrode (12) has along its edges a regularly or irregularly curved profile and/or a regularly or irregularly three-dimensionally structured surface.

11. Antenna device (1) according to one of the preceding claims, **characterised in that** the two plates (3) in an edge region (5) spaced from the infeed device (4) have a distance from each other which increases with increasing distance from the infeed device (4).

12. Antenna device (1) according to one of the preceding claims, **characterised in that** edge regions (5) of the two plates (3) are arranged in each case at a specified angle relative to a waveguide plane of the parallel regions of the plates (3) of the waveguide (2) such that the electromagnetic waves are emitted at an angle of between 0° and 90° relative to the waveguide plane.

13. Antenna device (1) according to one of the preceding claims, **characterised in that** the antenna device (1) has a plurality of waveguides (2) stacked one on top of the another, into which electromagnetic waves can be coupled by way of a common infeed device (4) or by way of a plurality of separate infeed devices (4) associated with one waveguide (2) in each case.

14. Method for emitting electromagnetic waves with an antenna device (1) according to one of Claims 1 to 11, wherein at least one first region (9) with a first permittivity and at least one second region (10) with a second permittivity is produced with the control device, so that the electromagnetic waves coupled into the waveguide (2) are propagated almost exclusively through the at least one first region (9) and are emitted in this preferred direction of propagation (11).

15. Method according to Claim 14, **characterised in that** the at least one first region (9) is formed like a circular segment or a triangle and the orientation of the circular segment or triangle relative to the infeed device (4) is adapted dependent on a specified direction of emission.

16. Method according to Claim 14 or Claim 15, **characterised in that** the at least one first region (9) is formed like a circular segment or a triangle and the angular range covered by the circular segment or triangle is adapted dependent on a specified directional focusing.

17. Method according to one of the preceding Claims 14 to 16, **characterised in that** a plurality of antenna devices are arranged spaced apart from each other and are operated in synchronised manner.

## Revendications

1. Dispositif d'antenne (1) servant à émettre des ondes électromagnétiques avec un guide d'ondes (2), qui présente deux plaques (3) disposées de manière parallèle l'une par rapport à l'autre, composées d'un matériau électriquement conducteur, entre lesquelles est disposé un matériau diélectrique, et avec un dispositif d'injection (4), avec lequel des ondes électromagnétiques peuvent être injectées dans le guide d'ondes (2), qui se propagent alors le long du guide d'ondes (2) et sont émises au niveau d'un bord (5), tenu à distance du dispositif d'injection (4), du guide d'ondes (2), dans lequel le matériau diélectrique peut être influencé avec un dispositif de commande du dispositif d'antenne (1) de telle sorte qu'au moins une première zone (9) ayant une première permittivité est formée et au moins une deuxième zone (10) ayant une deuxième permittivité est formée, dans lequel la première permittivité est supérieure à la deuxième permittivité et dans lequel le dispositif d'antenne est disposé de telle manière que les ondes se propagent presque exclusivement à travers l'au moins une première zone (9) et sont émises dans ladite direction de propagation (11) préférée.

2. Dispositif d'antenne (1) selon la revendication 1, **caractérisé en ce que** le guide d'ondes (2) est formé comme un segment de cercle et le dispositif d'injection (4) injecte l'onde électromagnétique dans le point central de cercle, et que l'au moins une première zone (9) et l'au moins une deuxième zone (10) forment à l'intérieur du guide d'ondes (2) respectivement des segments de cercle plus petits partant du point central de cercle.

3. Dispositif d'antenne (1) selon la revendication 1, **caractérisé en ce que** le guide d'ondes (2) présente un bord périphérique extérieur s'étendant le long de plusieurs cordes de cercle se raccordant les unes aux autres et le dispositif d'injection (4) injecte l'onde électromagnétique dans le point central de cercle, et que des bord, partant du point central de cercle, de l'au moins une première zone (9) et de l'au moins une deuxième zone (10) s'étendent respectivement à travers les points d'intersection d'une corde de cercle associée à la première ou à la deuxième zone (9, 10) avec un cercle périphérique.

4. Dispositif d'antenne (1) selon l'une quelconque des revendications précédentes, **caractérisé en ce que** le matériau diélectrique peut être influencé avec le dispositif de commande du dispositif d'antenne (1) de telle sorte que deux premières zones (9) ayant une première permittivité sont formées et au moins une deuxième zone intercalée (10) ayant une deuxième permittivité est formée.

5. Dispositif d'antenne (1) selon la revendication 4, **caractérisé en ce que** le matériau diélectrique de l'au moins une première zone (9) est un corps solide diélectrique, dont le façonnage correspond à la première zone (9) et dont l'orientation par rapport au dispositif d'injection (4) peut être modifiée.

6. Dispositif d'antenne (1) selon la revendication 5, **caractérisé en ce que** le matériau diélectrique présente un matériau solide diélectrique, en particulier du titanate de baryum-strontium.

7. Dispositif d'antenne (1) selon l'une quelconque des revendications 1 à 4, **caractérisé en ce que** le matériau diélectrique est un fluide avec une permittivité anisotrope.

8. Dispositif d'antenne (1) selon la revendication 7, **caractérisé en ce que** le dispositif de commande présente respectivement plusieurs électrodes (12) disposées au niveau des plaques (3) du guide d'ondes (2) et isolées de celles-ci, entre lesquelles un champ électrique peut être généré, ce qui a pour effet que la permittivité du fluide disposé entre les plaques (3) peut être influencée et qu'une première zone (9) avec une première permittivité et au moins une deuxième zone (10) avec une deuxième permittivité peuvent être spécifiées.

9. Dispositif d'antenne (1) selon la revendication 8, **caractérisé en ce que** chaque électrode (12) est configurée sous la forme d'une bande ou d'un segment de cercle étroit et s'étend en partant du dispositif d'injection (4) vers un bord tenu à distance de la plaque (3) associée du guide d'ondes (2) .

10. Dispositif d'antenne (1) selon la revendication 8 ou la revendication 9, **caractérisé en ce que** chaque électrode (12) présente le long de ses bords un profil à incurvation régulière ou irrégulière et/ou une surface à structuration tridimensionnelle régulière ou irrégulière.

11. Dispositif d'antenne (1) selon l'une quelconque des revendications précédentes, **caractérisé en ce que** les deux plaques (3) présentent dans une zone de bord (5) tenue à distance du dispositif d'injection (4) une distance l'une de l'autre devenant plus grande au fur et à mesure que la distance par rapport au dispositif d'injection (4) augmente.

12. Dispositif d'antenne (1) selon l'une quelconque des revendications précédentes, **caractérisé en ce que** des zones de bord (5) des deux plaques (3) sont disposées respectivement selon un angle spécifié par rapport à un plan de guide d'ondes des zones parallèles des plaques (3) du guide d'ondes (2) de telle sorte que les ondes électromagnétiques sont émises selon un angle entre 0° et 90° par rapport au plan de guide d'ondes.

13. Dispositif d'antenne (1) selon l'une quelconque des revendications précédentes, **caractérisé en ce que** le dispositif d'antenne (1) présente plusieurs guides d'ondes (2) empilés les uns par-dessus les autres, dans lesquels des ondes électromagnétiques peuvent être injectées par l'intermédiaire d'un dispositif d'injection (4) commun ou par l'intermédiaire de plusieurs dispositifs d'injection (4) séparés et associés respectivement à un guide d'ondes (2).

14. Procédé servant à émettre des ondes électromagnétiques avec un dispositif d'antenne (1) selon l'une quelconque des revendications 1 à 11, dans lequel au moins une première zone (9) ayant une première permittivité et au moins une deuxième zone (10) ayant une deuxième permittivité sont générées avec le dispositif de commande de sorte que les ondes électromagnétiques injectées dans le guide d'ondes (2) se propagent rapidement presque exclusivement à travers l'au moins une première zone (9) et sont émises dans ladite direction de propagation (11) de prédilection.

15. Procédé selon la revendication 14, **caractérisé en ce que** l'au moins une première zone (9) est réalisée comme un segment de cercle ou un triangle et l'orientation du segment de cercle ou du triangle par rapport au dispositif d'injection (4) est adaptée en fonction d'une direction d'émission spécifiée.

16. Procédé selon la revendication 14 ou la revendication 15, **caractérisé en ce que** l'au moins une première zone (9) est réalisée comme un segment de cercle ou un triangle et la plage angulaire couverte par le segment de cercle ou le triangle est adaptée en fonction d'une focalisation directionnelle spécifiée.

17. Procédé selon l'une quelconque des revendications précédentes 14 à 16, **caractérisé en ce que** plusieurs dispositifs d'antenne sont disposés à distance les uns par rapport à aux autres et fonctionnent de manière synchronisée.
